# FASCICULE DE BREVET EUROPEEN

(11) **EP 1 023 232 B1**
(45) Date de publication et mention de la délivrance du brevet: **16.05.2001**
(21) Numéro de dépôt: 98920442.5
(22) Date de dépôt: 28.05.1998
(51) Int. Cl.: B65D 88/16

(54) **SAC POUR LE TRANSPORT ET L'ENTREPOSAGE DE MARCHANDISES EN VRAC**
TRANSPORT-UND LAGERUNGSSACK FÜR SCHÜTTGUT
BAG FOR TRANSPORTING AND INTERMEDIATE STORING OF BULK GOODS

(30) Priorité: 28.05.1997 CH 126097
(43) Date de publication de la demande: 02.08.2000
(73) Titulaire: Codefine SA, 1005 Lausanne (CH)
(72) Inventeur: SCHINASI, Piero, CH-1066 Epalinges (CH)
(74) Mandataire: Ganguillet, Cyril
(86) Numéro de dépôt international: CH9800224
(87) Numéro de publication internationale: WO9854070

(56) Documents cités:
- WO-A-97/37908
- DE-A- 1 486 301
- DE-A- 1 816 627
- DE-U- 8 519 010
- FR-A- 1 443 272
- GB-A- 1 581 437
- US-A- 4 300 608

## Description

La présente invention concerne un sac pour le transport et l'entreposage de marchandises en vrac.

Les sacs pour le transport et l'entreposage de marchandises en vrac, en particulier ceux appelés big bags dans les cercles intéressés, servent au transport, à la manutention et au stockage des marchandises les plus diverses. Ils sont bien connus des places portuaires, ferroviaires et routières, notamment.

Ces sacs se présentent sous la forme de parallélépipèdes rectangles réalisés en toile synthétique en général et sont munis de sangles destinées à les maintenir en position lors du remplissage. Ces sangles servent aussi à la manutention des sacs. En outre, les sacs de ce type sont très souvent munis de conduits de remplissage implanté dans leur face supérieure, lorsqu'ils en ont une.

La figure 1 illustre un tel sac selon un des modèles les plus courants.

Pour fixer les idées, mais sans borner le champ de l'invention, on peut noter que les sacs de ce type ont des dimensions usuelles allant d'un cube de 60 cm de côté à un parallélépipède d'une longueur de 125 cm, largeur de 125 cm et hauteur de 220 cm. Toutes les variantes intermédiaires peuvent trouver emploi selon la marchandise à transporter et ses particularités.

Les sangles de levage 2, dont le sac 1 de la figure 1 est équipé, permettent non seulement de maintenir le sac sur une installation de remplissage, mais aussi de le déplacer, en particulier au moyen d'une grue.

Si les dites sangles conviennent assez bien aux installations de remplissage, qui sont en fait équipées en conséquence, elles conviennent moins bien à la manutention. En effet, on constate que les zones de manutention sont de plus en plus riches en chariots élévateurs et de plus en plus pauvres en grue. L'une des raisons de cette évolution est l'utilisation de plus en plus répandue des containers en premier lieu et des palettes en second lieu; les palettes allant souvent de pair avec les containers.

Il est ainsi fréquent qu'on dispose les sacs sur des palettes pour les manoeuvrer et les transporter, en particulier pour les introduire dans des containers dont le toit empêche l'utilisation d'une grue.

Si l'on pouvait manoeuvrer sans difficulté les sacs avec des chariots élévateurs, on ne placerait pas les sacs sur des palettes. La difficulté est que, s'il doit manoeuvrer le sac sans palette, le conducteur du chariot élévateur doit approcher la fourche de son véhicule des sangles de levage les plus proches de lui, puis descendre du véhicule pour engager les deux premières sangles sur la fourche, puis remonter et avancer le véhicule, puis en descendre encore pour engager les sangles les plus éloignées et enfin remonter et déplacer le sac là où il doit aller. L'autre possibilité est évidemment d'avoir deux opérateurs par chariot, l'un conduisant le chariot et l'autre étant préposé à engager les sangles sur les bras de la fourche du chariot. Bien que cette solution soit économiquement absurde, c'est celle qui est la plus employée, ce qui veut dire que le coût de manutention est supérieur à ce qu'il devrait être.

Si l'utilisation des palettes permet une manutention facilitée des sacs par les chariots élévateurs, elle a d'autres inconvénients, notamment un gaspillage de place dans les containers, l'empilage étant pratiquement impossible.

De plus, la circulation des palettes, leur transport inutile d'un bout à l'autre de la planète, n'est ni économique, ni rationnel.

On connaît du document DE-A-1 816 627 un sac qui comporte des conduits, ou portions de conduits, latéraux dans lesquels on peut engager soit les fourches d'un chariot élévateur, soit des barres de manutention. Dans un cas comme dans l'autre, les conduits, respectivement leurs portions, supportent seuls l'entier de la charge contenue dans le sac. Ce sac comporte aussi des sangles de levage, mais celles-ci ne sont ni configurées, ni implantées, pour pouvoir coopérer activement avec les conduits latéraux et, le cas échéant, supporter la charge à leur place. En effet, ces sangles dépassent sensiblement au-dessus du plan de la surface supérieure du sac, de sorte que, en l'absence de forces extérieures, elles retombent sur les côtés du sac comme les oreilles d'un cocker.

La présente invention a pour but de proposer un sac plus aisément transportable au moyen de chariots élévateurs que ne le sont les sacs connus.

A cette fin, l'invention concerne un sac pour le transport et l'entreposage de marchandises en vrac comportant des sangles de levage, où les sangles sont fixées par paires le long des arêtes verticales du sac de telle manière que, en l'absence de forces extérieures, le sommet de la boucle que forme chaque sangle ne dépasse pas sensiblement au dessus du plan de la surface supérieure du sac.

Les sangles sont fixées par paires en deux groupes, les sangles d'un même groupe étant fixées sur un même côté du sac de manière à se superposer en projection frontale.

Les sangles peuvent également être reliées par paires par un moyen de liaison formant un tube ou conduit, les liaisons étant constituées de pièces de toile cousues sur les sangles et épousant leur contour sur une partie au moins de celui-ci, lesdites pièces de toile pouvant être choisies dans une toile d'un poids au mètre carré supérieur à 70 grammes.

Selon un mode d'exécution, une sangle additionnelle formant une boucle fermée peut être passée dans chaque sangle de levage du sac, la sangle additionnelle et la sangle de levage formant deux maillons d'une chaîne.

Selon un autre mode d'exécution, chaque arête verticale du sac est munie d'une sangle de levage, dont le sommet ne dépasse pas sensiblement au dessus du plan de la surface supérieure du sac, et d'une sangle additionnelle qui elle dépasse nettement ce plan lorsqu'elle est en extension, pour chaque arête verticale du sac, la sangle de levage et la sangle additionnelle pouvant être cousues en superposition sur le même côté du sac ou, selon une variante, pour chaque arête verticale du sac, la sangle de levage pouvant être cousue sur un côté du sac alors que la sangle additionnelle est cousue sur l'autre côté, les deux côtés concernés formant entre eux l'arête considérée.

La description qui suit se réfère au dessin où:
la figure 1 illustre en perspective un sac traditionnel d'un modèle courant,
la figure 2 illustre en perspective un détail intermédiaire d'une première variante du sac selon l'invention,
la figure 3 illustre en perspective le sac selon la première variante d'exécution de l'invention,
la figure 4 illustre en perspective la manutention d'un sac selon l'invention par un chariot élévateur,
la figure 5 illustre en perspective une deuxième variante d'exécution du sac selon l'invention, et
la figure 6 illustre en perspective une troisième variante d'exécution du sac selon l'invention.

Sur la figure 2, on constate que la disposition des sangles de levage 2 est choisie de manière que le sommet 3 des sangles se trouve, grosso modo, dans le plan de la face supérieure du sac, alors qu'usuellement elles dépassent nettement au dessus de cette surface, comme le montre la figure 1.

En observant la figure 2, on doit constater que, contrairement à un sac usuel, le sac selon l'invention n'utilise, pour son levage par un chariot élévateur, strictement aucun espace significatif au dessus du plan supérieur du sac. Il n'y a ainsi aucune perte de hauteur due exclusivement à l'emplacement et à la taille des sangles.

La figure 2 ne donne pas de l'invention une vue achevée et c'est au contraire la figure 3 qui permet de constater en quoi l'invention combine d'une part un positionnement des sangles et d'autre part une liaison des sangles entre elles, par paires situées sur les deux côtés du sac. Cette liaison est réalisée grâce à une pièce de toile 4 cousue sur chacune des deux sangles formant une paire. Deux tubes ou conduits sont ainsi créés avec pour but de permettre l'engagement des bras de la fourche du chariot élévateur dans ces tubes ou conduits. La pièce de toile peut doubler partiellement le côté du sac, mais le côté du sac peut aussi constituer une demi paroi du tube. La toile est de préférence assez forte, pour offrir une rigidité et une résistance relatives suffisantes, compte tenu du rôle qu'on lui fait jouer. En fait, lorsque les bras de la fourche du chariot vont s'engager dans les tubes, il est nécessaire que la rigidité et la résistance de la toile permettent de guider quelque peu ces bras. En tout cas, fautil que l'engagement des bras de la fourche n'occasionne pas de dommage au sac et n'arrache pas les coutures du sac. A titre d'exemple et sans vouloir limiter en quoi que ce soit le champ de l'invention, on peut noter qu'une toile ayant une résistance de 100 kg pour une bande de 5 cm convient dans la plupart des cas. Cela correspond à des toiles dont le poids au mètre carré est de 90 grammes ou plus. Il n'y a cependant pas une relation fixe entre le poids, la résistance et la rigidité, ce d'autant que la qualité du tissage et de la matière intervient aussi dans ces paramètres.

La liaison sert ainsi de guide à la fourche du chariot élévateur. Il suffit alors au conducteur d'engager, sans même quitter son siège, la sangle proximale de chacune des deux paires sur les bras de la fourche de son chariot pour que les deuxièmes sangles de chaque paire s'engagent d'elles-mêmes, guidées qu'elles sont par les pièces de toile qui forment des sortes de tubes ou conduits.

L'intérêt d'utiliser une toile forte pour réaliser les liaisons 4 est d'une part que les liaisons ont alors une tendance naturelle à demeurer ouvertes et d'autre part qu'après une première manoeuvre avec un chariot élévateur, cette toile plus forte garde mieux l'empreinte des bras de la fourche et facilite ainsi les manoeuvres suivantes.

Sur la figure 4, on peut constater que les bras de la fourche du chariot élévateur s'engagent entièrement dans les liaisons, ou tubes, 4 et que le bord extérieur de chaque bras marque d'un pli la forte toile avec laquelle les liaisons 4 sont réalisée, pli dont la marque sera conservée.

Sur la figure 5 apparaît une deuxième variante du sac selon l'invention. On peut constater que le sac est constitué des mêmes éléments que ceux décrits dans la première variante. Cependant, on voit également que des sangles supplémentaires 5, se présentant sous forme de boucles, sont passées dans les sangles décrites précédemment, comme les maillons d'une chaîne. Les deux sangles additionnelles 5 les plus proches du lecteur sont montrées dans une position quelque peu virtuelle, pour mieux indiquer quel sera leur usage. Les sangles additionnelles les plus lointaines sont montrées dans une position plus réaliste, c'est-à-dire pendantes. Comme on l'aura compris, les sangles additionnelles 5, sont destinées à permettre le remplissage du sac sur des installations traditionnelles, adaptées aux sac connus tels que représentés à la figure 1. Le sac selon la deuxième variante a ainsi le double avantage de permettre d'une part le remplissage usuel et la manutention traditionnelle au moyen d'une grue et d'autre part de rendre la manoeuvre avec un chariot élévateur beaucoup plus aisée.

Sur la figure 6, apparaît une troisième variante du sac selon l'invention. Celle-ci a les mêmes avantages fonctionnels que le sac selon la deuxième variante, avec toutefois une différence structurelle. En effet, les sangles additionnelles 6 sont cette fois cousues en superposition avec les sangles 2 reliées par la liaison en toile 4.

D'une manière générale, les liaisons en toile 4 peuvent être réalisées soit en cousant des pièces rectangulaires le long des sangles 2, soit en confectionnant deux larges ourlets dans la pièce de toile qui constitue deux côtés et le fond du sac. Cette dernière exécution peut être préférée lorsque l'ensemble du sac est réalisé dans une toile forte, pour les raisons déjà exposées dans le descriptif de la figure 3.

## Revendications

1. Sac pour le transport et l'entreposage de marchandises en vrac comportant des sangles de levage, caractérisé par le fait que les sangles (2) sont fixées par paires en deux groupes le long des arêtes verticales du sac, les sangles d'un même groupe étant fixées sur un même côté du sac de manière à se superposer en projection frontale, et en ce que, en l'absence de forces extérieures, le sommet (3) de la boucle que forme chaque sangle ne dépasse pas sensiblement au-dessus du plan de la surface supérieure du sac.

2. Sac selon la revendication 1, caractérisé par le fait que les sangles (2) sont reliées par paires par un moyen de liaison (4) formant un tube ou conduit, les liaisons (4) étant constituées de pièces de toile cousues sur les sangles et épousant leur contour sur une partie au moins de celui-ci.

3. Sac selon la revendication 2, caractérisé par le fait que les pièces de toile constituant les liaisons (4) sont choisies dans une toile d'un poids au mètre carré supérieur à 70 grammes.

4. Sac selon l'une des revendications précédentes, caractérisé en ce qu'une sangle additionnelle (5) formant une boucle fermée est passée dans chaque sangle de levage (2) du sac, la sangle additionnelle (5) et la sangle de levage (2) formant deux maillons d'une chaîne.

5. Sac selon l'une des revendications 1 à 3, caractérisé par le fait que chaque arête verticale du sac est munie d'une sangle de levage (2), dont le sommet ne dépasse pas sensiblement au dessus du plan de la surface supérieure du sac, et d'une sangle additionnelle (6) qui, elle, dépasse nettement ce plan lorsqu'elle est en extension.

6. Sac selon la revendication 5, caractérisé par le fait que, pour chaque arête verticale du sac, la sangle de levage (2) et la sangle additionnelle (6) sont cousues en superposition sur le même côté du sac.

7. Sac selon la revendication 5, caractérisé par le fait que, pour chaque arête verticale du sac, la sangle de levage (2) est cousue sur un côté du sac alors que la sangle additionnelle (6) est cousue sur l'autre côté, les deux côtés concernés formant entre eux l'arête considérée.

8. Sac selon la revendication 1, caractérisé par le fait que les sangles (2) de chacun des deux groupes sont reliées entre elles par un moyen de liaison (4) constitué d'un large ourlet dans la partie supérieure de la pièce de toile qui constitue le côté du sac, chacun des deux ourlets formant un tube ou conduit.

9. Sac selon la revendication 8, caractérisé par le fait que les bords latéraux des ourlets sont cousus sur les sangles (2) et épousent leur contour sur une partie au moins de celui-ci.

## Claims

1. A bag for transporting and storing bulk goods comprising lifting straps, characterized by the fact that the lifting straps (2) are fixed in pairs in two groups along the vertical edges of the bag, the straps in the same group being fixed on the same side of the bag so as to be mutually superposed as seen from the front, and by the fact that, in the absence of external forces, the top (3) of the loop formed by each strap substantially does not project above the plane of the top surface of the bag.

2. A bag according to claim 1, characterized by the fact that the straps (2) are interconnected in pairs by link means (4) forming respective tubes or ducts, the links (4) being constituted by pieces of canvas stitched onto the straps and matching the outlines of the straps over at least a portion thereof.

3. A bag according to claim 2, characterized by the fact that the pieces of canvas constituting the links (4) are chosen to be of a canvas whose weight per square meter is greater than 70 grams.

4. A bag according to any preceding claim, characterized in that an additional strap (5) forming a closed loop is threaded through each lifting strap (2) on the bag, the additional strap (5) and the lifting strap (2) forming two links in a chain.

5. A bag according to any one of claims 1 to 3, characterized by the fact that each vertical edge of the bag is provided with a lifting strap (2) whose top does not substantially project above the plane of the top surface of the bag, and with an additional strap (6) which significantly projects above said plane when extended.

6. A bag according to claim 5, characterized by the fact that, for each vertical edge of the bag, the lifting strap (2) and the additional strap (6) are stitched so that they are mutually superposed on the same side of the bag.

7. A bag according to claim 5, characterized by the fact that, for each vertical edge of the bag, the lifting strap (2) is stitched to one side of the bag while the additional strap (6) is stitched to the other side, the two sides in question forming the edge in question between them.

8. A bag according to claim 1, characterized by the fact that the straps (2) in each of the two groups are interconnected by link means (4) constituted by a wide hem in the top portion of the piece of canvas that constitutes the side of the bag, each of the two hems forming a respective tube or duct.

9. A bag according to claim 8, characterized by the fact that the side edges of the hems are stitched to the straps (2) and they match the outlines of the straps over at least a portion thereof.

## Patentansprüche

1. Sack zum Transport und zur Lagerung von Waren in loser Schüttung, umfassend Hebegurte, dadurch gekennzeichnet, dass die Gurte (2) paarweise in zwei Gruppen entlang der vertikalen Kanten des Sacks befestigt sind, wobei die Gurte einer Gruppe an der gleichen Seite des Sacks befestigt sind, so dass sie sich bei Aufprojektion überlagern, und dass bei Abwesenheit von äußeren Kräften der Scheitel (3) der Schleife, die jeder Gurt bildet, die Ebene der oberen Fläche des Sacks nicht wesentlich überragt.

2. Sack nach Anspruch 1, dadurch gekennzeichnet, dass die Gurte (2) durch ein Verbindungsmittel (4), das ein Rohr oder einen Gang bildet, paarweise miteinander verbunden sind, wobei die Verbindungen (4) durch Stoffstücke gebildet sind, die an die Gurte genäht sind und die zumindest an einem Teil der letztgenannten die gleiche Kontur wie diese haben.

3. Sack nach Anspruch 2, dadurch gekennzeichnet, dass die Stoffstücke, die die Verbindungen (4) bilden, aus Stoffen mit einem Quadratmetergewicht über 70 Gramm gewählt werden.

4. Sack nach einem der vorhergehenden Ansprüche, dadurch gekennzeichnet, dass ein zusätzlicher Gurt (5), der eine geschlossene Schleife bildet, durch jeden Hebegurt (2) hindurchgehend vorgesehen ist, wobei der zusätzliche Gurt (5) und der Hebegurt (2) zwei Glieder einer Kette bilden.

5. Sack nach einem der Ansprüche 1 bis 3, dadurch gekennzeichnet, dass jede vertikale Kante des Sacks versehen ist mit einem Hebegurt (2), dessen Scheitel die Ebene der oberen Fläche des Sacks nicht wesentlich überragt, und mit einem zusätzlichen Gurt (6), der diese Ebene deutlich überragt, wenn er sich in ausgestrecktem Zustand befindet.

6. Sack nach Anspruch 5, dadurch gekennzeichnet, dass an jeder vertikalen Kante des Sacks der Hebegurt (2) und der zusätzliche Gurt (6) übereinanderliegend an die gleiche Seite des Sacks genäht sind.

7. Sack nach Anspruch 5, dadurch gekennzeichnet, dass an jeder vertikalen Kante des Sacks der Hebegurt (2) an eine Seite des Sacks genäht ist, während der zusätzliche Gurt (6) an die andere Seite genäht ist, wobei die beiden betreffenden Seiten zwischen ihnen die jeweilige Kante bilden.

8. Sack nach Anspruch 1, dadurch gekennzeichnet, dass die Gurte (2) jeder der beiden Gruppen durch ein Verbindungsmittel (4) miteinander verbunden sind, das durch einen breiten Saum im oberen Teil des Stoffstücks gebildet wird, das die Seite des Sacks bildet, wobei jeder der beiden Säume ein Rohr oder einen Gang bildet.

9. Sack nach Anspruch 8, dadurch gekennzeichnet, dass die seitlichen Ränder der Säume an die Gurte (2) genäht sind und zumindest an einem Teil der letztgenannten die gleiche Kontur wie diese haben.
